# FASCICULE DE BREVET EUROPEEN

(11) **EP 1 688 565 B1**
(45) Date de publication et mention de la délivrance du brevet: **06.08.2014**
(21) Numéro de dépôt: 06000285.4
(22) Date de dépôt: 09.01.2006
(51) Int. Cl.: E05B 9/08, E05B 15/16

(54) **Serrure à sécurité améliorée contre l'effraction**
Schloss mit erhöhter Sicherheit gegen Aufbrechen
Lock with improved security against tampering

(30) Priorité: 10.01.2005 FR 0500243
(43) Date de publication de la demande: 09.08.2006
(73) Titulaire: Valente, Massimo, 28260 Anet (FR)
(72) Inventeur: Valente, Massimo, 28260 Anet (FR); Migliasso, Marco, 10135 Torino (IT)
(74) Mandataire: Thibon, Norbert

(56) Documents cités:
- EP-A- 0 281 519
- EP-A- 0 495 361
- EP-A- 0 805 249
- EP-A- 1 580 356
- DE-U1- 9 309 217
- DE-U1- 29 820 558
- FR-A- 2 708 025
- FR-A- 2 826 698
- FR-A- 2 831 911
- US-A- 1 882 626
- US-A- 3 550 411

## Description

La présente invention concerne la conception et la réalisation d'une serrure à sécurité améliorée contre l'effraction. Elle a également pour objet une porte fermant une salle qui est équipée d'une telle serrure.

La serrure suivant l'invention est du type à cylindre comportant un barillet dans lequel on insère une clé de commande de verrouillage actionnant, d'une façon en elle-même classique, un panneton rotatif de transmission de la commande de verrouillage à un pène par l'intermédiaire d'une tringlerie, afin d'engager le pène dans une gâche fixée au chambranle de la porte, ou de l'en désengager, et de réaliser de ce fait le verrouillage ou le déverrouillage de la porte en position fermée.

Dans ce type de serrures, le cylindre présente de façon classique une partie de réception du barillet, et une extension radiale s'étendant sur sa longueur pour son montage dans une porte. Suivant une technique de montage courante, le cylindre est installé dans une porte, de manière à en traverser entièrement l'épaisseur, si bien qu'il vient affleurer à sa surface sur chacune de ses faces. Il est fixé à la porte au moyen d'une vis qui vient se loger, depuis la tranche de la porte, et en passant à travers cette dernière, à l'intérieur d'un orifice prévu à cet effet dans l'extension radiale du cylindre.

De telles serrures présentent un degré de sécurité peu satisfaisant. En effet, lorsque l'on souhaite pénétrer dans la salle par effraction, sans disposer de la clé de la serrure, notamment pour un cambriolage, il suffit pour venir à bout de la serrure de taper sur le cylindre au moyen d'un marteau ou d'un autre instrument similaire, depuis l'extérieur de la porte. Les coups assénés ont pour effet de casser la vis maintenant le cylindre en place dans la porte, si bien que le cylindre peut être facilement désengagé de la porte. Il est alors facile de déverrouiller manuellement le mécanisme de verrouillage de la porte, et de pénétrer à l'intérieur de la pièce. Le même résultat peut être obtenu par perçage de la porte au niveau du chemin de passage de la vis, afin d'atteindre cette dernière et de la détruire.

Le document DE 93 09 217 décrit une serrure de sécurité dans laquelle la fixation du cylindre est effectuée non pas suivant une direction tranversale à l'axe du cylindre, mais suivant une direction longitudinale, au moyen d'un étrier présentant un profil s'emboîtant par dessus l'extension radiale du cylindre et se fixant sur cette dernière en une position longitudinale déterminée. L'étrier est lui-même fixé, par des pattes de fixation latérales, en appui longitudinal contre un montant externe de la serrure. Le niveau de sécurité d'une telle serrure, s'il se trouve amélioré par rapport aux serrures classiques, reste cependant toujours insatisfaisant.

Le document EP-A-0281519 décrit une serrure de sécurité comportant un boîtier fixe de ladite serrure, un cylindre de logement d'un mécanisme de commande de verrouillage présentant une extension radiale s'étendant sur sa longueur pour son montage dans ledit boîtier fixe de ladite serrure et un étrier de fixation dudit cylindre, ledit boîtier fixe étant délimité par deux montants extrêmes, ladite serrure de sécurité comportant en outre un premier capuchon de protection et un second capuchon de protection qui s'emboîtent respectivement autour des parties terminales dudit cylindre, lesdits capuchons présentant chacun une fenêtre d'accès à une face terminale dudit cylindre et se fixant l'un à l'autre dans cette position.

La présente invention vise à remédier aux inconvénients des serrures existantes, et notamment à ceux exposés ci-dessus, en proposant une serrure à haut niveau de sécurité, qui est difficile à percer ou à arracher de la porte.

A cette fin, l'invention propose une serrure de sécurité selon la revendication 1. Plus particulièrement une telle serrure comporte un cylindre de logement d'un mécanisme de commande de verrouillage présentant une extension radiale s'étendant sur sa longueur pour son montage dans un boîtier de la serrure qui est destiné à être monté fixe sur une porte sur laquelle la serrure sera installée. Ce boîtier comporte en général deux montants extrêmes, dont un montant interne destiné à être appliqué contre une face de la porte. Ces deux montants présentent chacun une fenêtre qui laisse libre l'accès au mécanisme de verrouillage pour une clé de commande de verrouillage actionnant un panneton rotatif de transmission de la commande de verrouillage à un pène, par l'intermédiaire d'une tringlerie en elle-même classique. Le boîtier peut également être remplacé par un bloc de verrouillage intégré dans l'épaisseur d'une porte, les éléments constitutifs de la serrure étant alors montés à l'intérieur de ce bloc.

La serrure selon l'invention comporte en outre un étrier de fixation du cylindre longitudinalement dans la serrure, c'est-à-dire suivant l'axe du cylindre, cet étrier présentant un profil s'emboîtant par dessus l'extension radiale du cylindre et se fixant solidaire de ce dernier en une position longitudinale prédéterminée, entre les deux montants extrêmes, qui est choisie en particulier de manière à ne pas gêner les mouvements du panneton. Elle comporte également un premier capuchon de protection et un second capuchon de protection s'emboîtant respectivement autour des parties terminales du cylindre, présentant chacun une fenêtre d'accès à une face terminale du cylindre et se fixant l'un à l'autre dans cette position emboîtée autour du cylindre.

Ces deux capuchons dissimulent avantageusement le cylindre de la vue lorsque la serrure est montée sur une porte, et ils dissimulent notamment le fait que le cylindre est fixé dans la serrure suivant une direction longitudinale et non transversale, si bien qu'il est impossible d'agir sur cette fixation au moyen d'efforts exercés, depuis l'extérieur de la porte, dans cette même direction longitudinale. Ceci rend plus difficile une éventuelle effraction de la serrure.

De plus, ces capuchons participent également à protéger la serrure contre les effractions d'une part par le fait qu'ils s'emboîtent autour du cylindre et de l'étrier, constituant ainsi un renfort de protection pour ces derniers, et d'autre part par leur fixation l'un à l'autre, de part et d'autre de la serrure, longitudinalement par rapport à l'axe du cylindre. Cette fixation renforce le degré de solidarisation du cylindre et de l'étrier, dans une direction qui n'est cette fois pas transversale mais longitudinale par rapport à l'axe du cylindre.

La serrure selon l'invention présente donc un degré de sécurité contre les effractions amélioré par rapport aux serrures classiques.

Les capuchons présentent chacun une fenêtre d'accès à une face terminale du cylindre, si bien qu'on peut toujours accéder à travers eux à l'ouverture d'insertion de la clé actionnant le mécanisme de verrouillage.

Ils consistent de préférence en deux pièces creuses ménageant chacune une cavité interne de réception du cylindre.

Suivant une caractéristique avantageuse de l'invention, l'étrier se fixe à l'extension radiale du cylindre au moyen d'une goupille qui s'engage en direction transversale de ce dernier, en passant de préférence à travers un orifice ménagé de façon classique dans les cylindres pour permettre leur montage dans la porte. La goupille est avantageusement inaccessible depuis l'extérieur du boîtier de la serrure.

Les différentes caractéristiques de l'invention ont notamment pour objet de renforcer encore le degré de sécurité de la serrure selon l'invention.

Dans des modes de réalisation préférés de l'invention, l'étrier occupe toute la hauteur de l'extension radiale du cylindre, et sa face supérieure est creusée d'encoches laissant passer un panneton rotatif de transmission de la commande de verrouillage porté par le cylindre. Cette caractéristique assure avantageusement que l'étrier s'emboîte sur l'extension radiale du cylindre sur une hauteur suffisante pour que la solidarisation de ces deux éléments puisse être effectuée de manière solide, et qu'en même temps il ne gêne pas les mouvements de rotation du panneton, qui sont entraînés par la rotation du barillet sous la commande de la clé. La présence dans la serrure de l'étrier n'a ainsi avantageusement aucune influence sur le fonctionnement correct du mécanisme de verrouillage de la serrure.

Dans des modes de réalisation préférés de l'invention, les deux capuchons se fixent l'un à l'autre, de préférence sans se toucher l'un l'autre, en encadrant le cylindre et l'étrier. Leur fixation est notamment réalisée au moyen de vis s'insérant dans des orifices ménagés dans le premier capuchon et venant se visser dans des orifices ménagés dans le second capuchon.

Suivant une caractéristique avantageuse de l'invention, le second capuchon est associé à une pastille se disposant en libre rotation contre la fenêtre d'accès à une face terminale du cylindre, entre cette fenêtre et le cylindre. Cette pastille présente une fente pour l'accès de la clé au mécanisme de verrouillage. Elle protège la serrure contre le perçage à cet endroit.

Le second capuchon est de préférence associé à une gaine de renfort enveloppant la partie terminale de la partie supérieure du cylindre insérée à l'intérieur du second capuchon. Cette gaine constitue avantageusement une protection supplémentaire pour le cylindre.

Dans des modes de réalisation préférés de l'invention, le second capuchon présente, sur son bord opposé à la fenêtre d'accès au cylindre, une collerette plus épaisse rendant plus difficile son arrachage lorsque la serrure est installée sur une porte.

Suivant une caractéristique avantageuse de l'invention, le premier capuchon et le second capuchon sont associés chacun à un cache recouvrant sa face portant la fenêtre d'accès au cylindre. Ce cache comporte lui aussi une fenêtre permettant l'accès au mécanisme de verrouillage, qui se superpose à la fenêtre ménagée dans le capuchon. Il se fixe notamment autour du capuchon correspondant par clipsage sur un jonc annulaire s'engageant dans une gorge creusée à cet effet en surface périphérique du capuchon.

Dans d'autres modes de réalisation préférés de l'invention, l'étrier comporte des pattes de fixation en appui longitudinalement sur un montant de la serrure, dans une position où l'étrier est situé entre ce montant de fixation et un montant interne de la serrure délimitant le boîtier fixe et destiné à être appliqué contre une face d'une porte, si bien qu'il est inaccessible, sauf à ouvrir le boîtier délimité par les deux montants.

Les pattes de fixation de l'étrier s'étendent de préférence latéralement de part et d'autre de son profil. Elles se fixent notamment au montant de fixation par vissage.

Suivant une caractéristique avantageuse de l'invention, les deux capuchons de protection se fixent alors l'un à l'autre au moyen d'un système de vis s'insérant dans des orifices ménagés dans le premier capuchon et venant se visser dans des orifices ménagés dans le second capuchon, en passant à travers des trous prévus à cet effet dans le montant interne et le montant de fixation.

Dans des modes de réalisation préférés de l'invention, le montant de fixation est ajouré, si bien qu'il est léger.

Suivant une caractéristique avantageuse de l'invention, le boîtier fixe de la serrure est délimité par deux montants extrêmes, dont un montant interne destiné à être appliqué contre une face d'une porte et un montant externe dissimulant l'intérieur de la serrure. Les vis de fixation de l'étrier au montant de fixation sont de ce fait inaccessibles de l'extérieur du boîtier, de même que les vis de fixation des deux capuchons de protection l'un à l'autre.

Le montant externe est de préférence livré en deux parties distinctes, ce qui permet un transport et un passage aisé de la serrure démontée dans les lieux de faible place. Ces deux parties se rejoignent de préférence à un emplacement de montage d'une porte intérieure à la salle, si bien qu'il est impossible d'accéder à l'étrier ou éventuellement au montant de fixation depuis l'extérieur de la salle. Le premier capuchon est alors situé du côté de la porte intérieur à la salle, et le second capuchon traverse l'épaisseur de la porte pour venir déboucher du côté de la porte extérieur à ladite salle. Depuis l'extérieur de la salle, il est alors impossible d'accéder aux vis de fixation des capuchons l'un à l'autre.

Dans d'autres modes de réalisation, le boîtier fixe est remplacé par un bloc de verrouillage intégré dans l'épaisseur d'une porte de sécurité, de préférence à blindage métallique. Les éléments de la serrure sont alors disposés dans une rainure prévue à cet effet dans l'épaisseur de la porte, sur une face de la porte intérieure à la salle.

L'invention sera maintenant plus complètement décrite dans le cadre de caractéristiques préférées et de leurs avantages, en faisant référence aux figures 1 à 9 dans lesquelles :
- la figure 1 représente un cylindre et l'étrier associé d'une serrure de sécurité selon l'invention ;
- la figure 2 est une vue en perspective simplifiée des différents montants d'une serrure selon l'invention ;
- la figure 3 montre une vue en coupe des principaux éléments d'une serrure selon l'invention montée sur une porte ;
- la figure 4 montre le premier capuchon de protection du cylindre et de l'étrier de la figure 1 et les différents éléments qui lui sont associés ;
- la figure 5 représente la face de réception du cylindre du capuchon de la figure 4 ;
- la figure 6 montre le second capuchon de protection du cylindre et de l'étrier de la figure 1 et les différents éléments qui lui sont associés ;
- la figure 7 représente la face de réception du cylindre du capuchon de la figure 6 ;
- la figure 8 représente le cylindre, l'étrier et les capuchons des figures précédentes dans leur relation de montage les uns par rapport aux autres.

Une serrure selon l'invention est représentée, dans un mode de réalisation préféré, sur les figures 1 à 8. Elle comporte un cylindre 1 de logement d'un mécanisme de commande de verrouillage, présentant une extension radiale 3 s'étendant sur toute sa longueur, pour son montage dans un boîtier fixe de la serrure comportant deux montants extrêmes. Ces montants présentent des fenêtres respectives qui laissent libre l'accès au mécanisme de verrouillage pour une clé de commande de verrouillage actionnant un panneton rotatif 7 porté par le cylindre, qui assure la transmission de la commande de verrouillage à un pène par l'intermédiaire d'une tringlerie en elle-même classique.

Conformément à l'invention, la serrure comporte un étrier 9 présentant un profil s'emboîtant par dessus l'extension radiale 3, et se fixant solidaire du cylindre 1 en une position longitudinale prédéterminée, sans toutefois gêner les mouvements du panneton 7. Elle comporte également des pattes 14 de fixation de l'étrier 9 en appui longitudinalement sur un montant intermédiaire de la serrure situé entre les deux montants extrêmes.

La serrure est destinée à être installée sur une porte de fermeture d'une salle, le cylindre 1 traversant l'épaisseur de la porte, dans un alésage prévu à cet effet, pour déboucher par ses deux faces terminales 4 et 5 à la surface de chacune des faces de la porte.
rapport à la position normale d'utilisation de la serrure, c'est-à-dire lorsque celle-ci est montée verticalement sur une porte qui se trouve en position verticale, le barillet étant situé dans la partie supérieure du cylindre. L'invention s'applique cependant également de la même manière quelle que soit l'orientation du cylindre et/ou de la serrure par rapport à la porte.

Le barillet rotatif, ou rotor, 57 présente une ouverture d'insertion d'une clé 6 sur chacune des faces terminales 4 et 5 du cylindre. Cette clé commande en rotation un panneton 7 porté par le cylindre dans sa partie haute. La rotation du panneton 7 commande à son tour les mouvements d'une tringlerie de transmission à un pène, qui est de type courant.

Le panneton 7 divise le cylindre 1 en deux parties, dont une partie intérieure se terminant par une face terminale 5 destinée à être située du côté de la porte intérieur à la salle, et une partie extérieure se terminant par une face terminale 4 destinée à être située du côté de la porte extérieur à la salle. La partie intérieure présente de préférence une longueur inférieure à celle de la partie extérieure. Leurs longueurs respectives peuvent par exemple être égales à environ 30 mm et 60 mm.

L'extension radiale 3 est percée d'un orifice transversal 8, qui est situé juste en-dessous du panneton 7, et qui permet la fixation du cylindre dans la serrure.

Au cylindre 1 est associé, conformément à l'invention, un étrier rigide 9 présentant un corps de profil en forme de "U", qui se dispose engagé autour de l'extension radiale 3 du cylindre, sensiblement centré longitudinalement de part et d'autre de l'orifice 8. L'étrier présente une longueur inférieure à celle du cylindre, notamment égale à environ 30 mm. Sa hauteur est légèrement inférieure à la hauteur de la partie basse du cylindre située sous le panneton 7. Sa largeur et sa forme sont telles qu'il épouse la paroi de l'extension radiale 3 du cylindre autour de laquelle il se dispose.

Chacun des montants 10 de l'étrier 9 est percé, environ à sa mi-longueur, d'un orifice 11 pour sa fixation au cylindre 1. Lorsque l'étrier 9 est engagé de façon correcte autour du cylindre 1, les orifices 11 de l'étrier et l'orifice 8 du cylindre sont situés en alignement les uns avec les autres. Les deux pièces peuvent alors être fixées l'une à l'autre au moyen d'une gouille matée 12 s'insérant successivement dans chacun de ces orifices, en direction transversale par rapport au cylindre 1.

Dans cette configuration, le panneton 7 se trouve situé juste au-dessus de l'étrier 9. Sur une longueur au moins égale à l'épaisseur du panneton 7, et dans la même position que celui-ci sur la longueur du cylindre 1, une encoche 13 est ménagée sur la face supérieure de chacun des montants 10 de l'étrier. Dans le cas particulier d'application pratique considéré ici, cette encoche présente une longueur sensiblement égale à la longueur du panneton 7, et une profondeur de l'ordre d'1 mm, ce qui permet de s'assurer que le panneton ne viendra pas heurter, dans son mouvement de rotation, l'extrémité supérieure des montants 10 de l'étrier 9.

A son extrémité destinée à être située du côté intérieur de la porte, vers la salle, l'étrier 9 présente deux pattes 14 s'étendant latéralement de part et d'autre de chacun des montants 10. Chacune des pattes 14 est percée d'un orifice 15 pour la fixation de l'étrier en appui longitudinalement sur un montant de la serrure.

Les différents montants de la serrure sont illustrés sur la figure 2, dans une représentation qui a été simplifiée pour des raisons de clarté et qui ne reproduit pas les orifices de fixation des montants l'un à l'autre ou aux divers éléments constituant le mécanisme de serrurerie.

La serrure suivant l'invention comporte trois montants principaux. L'ensemble du mécanisme de verrouillage est enfermé dans un boîtier fixe de la serrure, entre les deux montants extrêmes 16 et 17. La serrure comporte en outre un montant intermédiaire 18, qui est disposé entre les montants extrêmes 16 et 17, qui permet la fixation de l'étrier 9 dans la serrure. L'ensemble formé par ces montants est destiné à être fixé contre une face 19 de la porte 20, de préférence la face intérieure à la salle (figure 3).

La fixation du boîtier de la serrure à la porte 20 est effectuée par l'intermédiaire du montant interne 16, qui est destiné à être plaqué contre la face intérieure 19 de la porte 20. Les éléments du mécanisme de serrurerie sont fixés entre le montant interne 16 et le montant intermédiaire 18. Ce dernier est ajouré de plusieurs fenêtres 21, ce qui a pour effet de diminuer son poids. Le montant externe 17 est destiné à venir se fixer sur le montant intermédiaire 18. C'est sa face longitudinale, en position supérieure sur la figure 2, qui est visible de l'intérieur de la salle lorsque la serrure est montée sur la porte. Il permet de cacher à la vue les éléments internes de la serrure.

Le montant interne 16 est percé dans son épaisseur d'un orifice 22 présentant une forme similaire à celle du cylindre 1. En pratique, ses dimensions sont très légèrement supérieures. Cet orifice 22 permet le passage du cylindre 1 à travers le montant 16. De part et d'autre de cet orifice sont également disposés deux trous 23 qui permettront le passage de vis de fixation de capuchons de protection du cylindre, qui seront décrits ultérieurement (figures 4 à 7).

Le montant intermédiaire 18 est percé dans son épaisseur d'un orifice 24 permettant l'insertion de l'ensemble "cylindre 1 - corps de l'étrier 9" lorsque l'étrier est fixé dans sa position normale d'utilisation autour de l'extension radiale 3 du cylindre. Les pattes de fixation 14 de l'étrier ne peuvent par contre pas être insérées à travers cet orifice. Sur le montant intermédiaire 18, de chaque côté de l'orifice 24, sont en outre percés deux orifices 25 pour le passage de vis de fixation des pattes 14 de l'étrier 9. Ces vis s'insèrent consécutivement dans les orifices 15 des pattes 14 et dans les orifices 25 du montant 18. Les pattes 14 de l'étrier sont ainsi serrées en appui sur le montant intermédiaire 18 de la serrure suivant la direction longitudinale du cylindre 1 inséré dans l'étrier, perpendiculairement à la porte 20. Le montant intermédiaire 18 porte également, de part et d'autre de l'orifice 24, deux trous 26 qui permettront la fixation de capuchons de protection du cylindre.

Le montant externe 17 est composé de demi-montants distincts 27 et 28 qui sont reliés dans le prolongement l'un de l'autre, notamment par vissage, lorsque la serrure est montée sur la porte. Un cache 29 permet de masquer la jonction entre ces deux demi-montants. Cette jonction s'effectue de préférence à l'emplacement de fixation d'une poignée de porte, qui n'est pas représentée sur les figures. Le montant 17 peut également être composé en une seule pièce.

Le demi-montant 27, qui est destiné à se trouver en partie inférieure de la serrure lorsque cette dernière est montée sur une porte verticale, c'est-à-dire entre le sol et la poignée de porte, est percé dans son épaisseur d'un orifice sensiblement circulaire 30, de diamètre sensiblement égal à la hauteur du cylindre 1. Cet orifice 30 constitue une fenêtre d'accès au cylindre 1, et plus précisément à l'ouverture d'insertion 6 d'une clé de commande du panneton 7, depuis le volume intérieur de la salle. Les montants de la serrure sont constitués de telle sorte que lorqu'ils sont assemblés les uns avec les autres autour du mécanisme de serrurerie, dans leur position normale d'utilisation, c'est-à-dire parallèles les uns aux autres, les orifices 22, 24 et 30 se trouvent dans l'alignement les uns des autres, si bien que le cylindre peut être inséré à travers l'ensemble formé par ces montants. Il en est de même pour les trous 23 et 26.

La serrure est de préférence livrée à l'utilisateur dans une configuration démontée, en plusieurs parties. Les deux demi-montants 27 et 28 sont de préférence séparés l'un de l'autre, ce qui permet un transport et un passage aisé dans les lieux à faible place, tels que des ascenseurs ou des escaliers. Le mécanisme de serrurerie est quant à lui livré en configuration déjà pré-installée, c'est-à-dire dèjà fixé dans sa position de fonctionnement entre le montant interne 16 et le montant intermédiaire 18. Ceci facilite les opérations d'installation sur site.

Le demi-montant 28, qui est destiné à être situé en partie supérieure de la serrure montée sur une porte verticale, au-dessus de la poignée de porte, peut être coupé surplace à la hauteur appropriée, en fonction de la hauteur réelle de la porte.

La serrure est montée sur la porte 20 dans la configuration représentée sur la figure 3, qui montre une vue en coupe suivant un plan perpendiculaire à la porte. On voit sur cette figure la porte 20 dans son épaisseur. Cette figure illustre le montage sur une porte d'une serrure selon l'invention sans la présence des capuchons de protection, qui seront décrits plus loin.

Dans cette configuration, les trois montants principaux de la serrure sont montés parallèles les uns avec les autres. Le montant interne 16 est appliqué contre la surface de la face 19 de la porte 20 intérieure à la salle. Pour des raisons de clarté de la figure, on a représenté ces deux éléments légèrement détachés l'un de l'autre, alors qu'ils sont en réalité plaqués l'un contre l'autre. Entre le montant interne 16 et le montant intermédiaire 18 se situe tout le mécanisme de serrurerie à proprement parler, qui n'est pas représenté sur la figure pour des raisons de clarté, mais qui est classique en lui-même. Au-delà du montant intermédiaire 18 se situe le montant externe 17.

Le cylindre 1 traverse l'épaisseur de la porte 20, à travers un alésage prévu à cet effet dans cette dernière, ainsi que l'ensemble des montants respectifs 16, 18 et 17. Sa partie supérieure 2 portant l'ouverture d'insertion d'une clé 6 est de ce fait accessible d'une part à la surface du montant externe 17 et d'autre part depuis le côté extérieur de la porte. L'ensemble est disposé de telle sorte que le panneton 7 se situe entre le montant interne 16 et le montant intermédiaire 18, tout comme le mécanisme de serrurerie dont le mouvement de rotation du panneton commande le fonctionnement.

L'étrier 9 est disposé dans sa position normale d'utilisation, autour de l'extension radiale 3 du cylindre, sous le panneton 7, fixé au moyen de la goupille 12 qui pénètre dans les orifices 11 de l'étrier 9 et dans l'orifice 8 du cylindre 1. Il est disposé par rapport aux montants de la serrure de telle sorte que les pattes 14 soient situées entre le montant externe 17 et le montant intermédiaire 18, alors que le corps de l'étrier est disposé quant à lui entre le montant intermédiaire 18 et le montant interne 16. La fixation de l'étrier 9 au montant intermédiaire 18 est alors effectuée au moyen de vis s'insérant dans les orifices 15 des pattes de fixation 14 et dans les orifices 25 prévus à cet effet sur le montant intermédiaire 18, en direction longitudinale du cylindre 1.

Il est alors impossible, depuis l'extérieur de la salle, d'atteindre ces vis pour les casser et entrer ainsi par effraction dans la salle, en désolidarisant le cylindre du reste de la serrure. En effet, ces vis se situent d'une part du côté de la porte intérieur à la salle, et d'autre part dans des zones qui sont décalées latéralement par rapport à l'alésage qui est ménagé dans la porte pour le passage du cylindre. Elles sont de ce fait inaccessibles depuis l'extérieur de la salle. De plus, parce que l'étrier épouse la forme de l'extension radiale du cylindre, il est impossible d'atteindre la goupille 12 reliant ces deux éléments l'un à l'autre pour les séparer. Le degré de sécurité de la serrure selon l'invention est de ce fait renforcé par rapport aux serrures classiques.

Le cylindre 1 est en outre associé à deux capuchons de protection 31 et 32, de section sensiblement circulaire, qui s'insèrent autour de ses deux parties terminales opposées respectives. Ces capuchons constituent une sécurité supplémentaire contre les effractions.

Un premier capuchon 31, ou capuchon intérieur, est destiné à être inséré, par une face postérieure 33, autour de la partie terminale du cylindre 1 qui est destinée à être située du côté de la porte intérieur à la salle, c'est-à-dire la partie se terminant par la face 5, comme montré sur la figure 3.

Un second capuchon 32, ou capuchon extérieur, est quant à lui destiné à être inséré, par une face postérieure 44, autour de la partie terminale du cylindre 1 qui est destinée à être située du côté de la porte extérieur à la salle, c'est-à-dire la partie se terminant par la face 4.

Sur sa face antérieure 34, qui sera visible de l'intérieur de la salle dans la position finale de montage de la serrure sur la porte 20, le capuchon 31 comporte une fenêtre 35 d'accès à la partie supérieure de la face terminale 5 du cylindre, comme illustré sur la figure 4. Cette fenêtre se trouve excentrée sur la face antérieure 34 du capuchon, de telle sorte que lorsque le capuchon est disposé autour du cylindre, l'ouverture d'insertion de la clé 6 de ce dernier est accessible à travers elle. Lorsque le capuchon 31 est appliqué autour du cylindre, seule la partie supérieure de la face terminale 5 de ce dernier est visible à travers la fenêtre, si bien qu'il est impossible, pour un observateur non averti, de deviner que le cylindre 1 est associé à l'étrier 9, et que les techniques de perçage ou d'arrachage des serrrures habituelles sont de ce fait inopérantes.

La face antérieure 34 est percée de deux orifices 36 pour le passage de vis 37 qui sont destinées à une liaison entre le capuchon intérieur 31 et le capuchon extérieur 32 les rendant solidaires l'un de l'autre. Lorsque la serrure est montée sur la porte, les capuchons ne se touchent pas, et ils ne sont reliés l'un à l'autre que par ces vis 37.

Le mode de montage des capuchons autour de l'ensemble cylindre 1 - étrier 9 est représenté sur la figure 8. Les capuchons de protection 31 et 32 encadrent cet ensemble en s'emboîtant autour du cylindre 1 et de l'étrier 9 pour le capuchon 31, et du cylindre 1 seulement pour le capuchon 32. Les capuchons sont fixés l'un à l'autre par les vis 37, longitudinalement par rapport à l'axe du cylindre, si bien que l'ensemble de ces quatre éléments est complètement solidarisé, et forme un seul bloc solide.

La longueur du capuchon 31, dans la direction perpendiculaire au plan de la porte (en hauteur sur la figure), est de préférence telle que lorsqu'il est entièrement enfoncé autour de la partie terminale du cylindre 1, ce dernier étant fixé dans l'étrier 9, il vient jusqu'à recouvrir les pattes 14 de l'étrier. Son diamètre est sensiblement égal au diamètre de l'orifice 30 ménagé dans le montant externe 17 de la serrure.

Le capuchon 31 est associé à un cache 38 qui est destiné à recouvrir sa face antérieure 34. Le cache comporte également une fenêtre 39 d'accès à la partie supérieure de la face terminale 5 du cylindre, qui coïncide avec la fenêtre 35 lorsqu'il est disposé dans sa position adéquate d'utilisation. Son rôle est de masquer les constituants internes du capuchon, et notamment les têtes des vis 37 qui sont insérées à travers les orifices 36. Le cache 38 est de préférence fixé sur lé capuchon 31 par clipsage. L'effet élastique est assuré par un jonc annulaire 40 engagé dans une gorge 41 creusée à cet effet en surface périphérique du capuchon 31.

Le capuchon 31 se présente sous forme d'une pièce creuse ménageant une cavité interne 42 pour la réception du cylindre 1. Cette cavité présente une forme et des dimensions identiques à celles du cylindre, comme illustré par la figure 5 qui représente le capuchon 31 vu par sa face postérieure 33. Elle occupe toute la longueur du capuchon 31, si bien que ce dernier peut être entièrement enfoncé dans la serrure autour du cylindre. De plus, la cavité 42 se termine, au niveau de la face antérieure 34, par la fenêtre 35 livrant accès à l'ouverture d'insertion d'une clé 6.

La cavité 42 est associée, dans sa partie inférieure, à une cavité 43 de réception des pattes 14 de l'étrier 9. Celle-ci présente une profondeur inférieure à celle de la cavité 42, et de préférence sensiblement égale à l'épaisseur des pattes 14.

Les orifices 36 pour le passage des vis 37 de fixation au second capuchon 32 traversent également le capuchon 31 dans toute sa longueur.

Dans la position de montage de la serrure sur une porte 20, le capuchon intérieur 31 vient recouvrir entièrement la face terminale 5 du cylindre 1, et il est emboîté entièrement autour de ce dernier ainsi qu'autour des pattes 14 de l'étrier 9 qui sont fixées au montant intermédiaire 18. Le capuchon intérieur 31 traverse ainsi, depuis le volume intérieur de la salle, le montant externe 17, par l'orifice 30, pour arriver jusqu'au montant intermédiaire 18, sur lequel il bute sans le traverser.

Le capuchon extérieur 32 présente quant à lui des caractéristiques similaires à celles du capuchon intérieur 31. Son diamètre est sensiblement identique, alors que sa longueur est plus importante. Cette dernière est choisie de manière à être très légèrement supérieure à l'épaisseur de la porte sur laquelle la serrure va être montée, si bien que dans sa position normale d'utilisation, quand il est emboîté autour du cylindre 1, le capuchon extérieur 32 traverse toute l'épaisseur de la porte, depuis la face de cette dernière extérieure à la salle jusqu'au montant interne 16 qui est fixé contre sa face 19 intérieure à la salle.

Le capuchon 32 comporte une fenêtre 45 d'accès à la partie supérieure 2 du cylindre, qui se trouve en position excentrée sur sa face antérieure 46, c'est-à-dire la face qui sera visible une fois la serrure montée sur une porte.

Il est associé à un cache 47 qui est similaire au cache 38, c'est-à-dire notamment qui présente une fenêtre 48 d'accès à la partie supérieure 2 du cylindre, et qui se monte de la même manière sur le capuchon, par clipsage sur un jonc annulaire 49 disposé dans une gorge 50 creusée à cet effet en surface périphérique du capuchon 32.

Sur son bord postérieur, sur toute sa circonférence, le capuchon extérieur 32 est muni d'une collerette 51 de diamètre plus important, qui est destinée à être coincée dans la serrure entre la face 19 de la porte 20 intérieure à la salle et le montant interne 16. Cette collerette interdit l'arrachage du capuchon extérieur 32 depuis l'extérieur de la salle lorsque la serrure est montée sur la porte.

Une pastille circulaire 52, de diamètre égal au diamètre de la fenêtre 45 du capuchon 32, est avantageusement prévue pour être montée libre en rotation contre cette fenêtre 45, entre le capuchon 32 et le cylindre 1. Elle comporte une fente 53 qui est disposée lors du montage de sorte à coïncider avec l'ouverture d'insertion de la clé 6, si bien qu'on peut atteindre cette ouverture à travers elle. Cette pastille 52, qui tourne en même temps que le barillet 57, a pour rôle d'empêcher le perçage de la serrure.

De plus, le capuchon extérieur 32 est associé à une gaine 54, en forme de cylindre fendu le long d'une génératrice, qui est destinée à envelopper la partie terminale de la partie supérieure 2 du cylindre qui est insérée à l'intérieur du capuchon 32, de manière à renforcer la serrure à cet endroit.

Le capuchon extérieur 32 est, tout comme le capuchon intérieur 31, préférentiellement une pièce creuse, qui ménage une cavité interne 55 de réception du cylindre 1, comme illustré sur la figure 7, qui montre le capuchon extérieur 32 vu par sa face postérieure 44. La cavité 55 occupe toute la longueur du capuchon 32 et elle se termine au niveau de la face antérieure 46 par la fenêtre 45. Elle présente de préférence une forme et des dimensions identiques à celles du cylindre 1.

Le capuchon extérieur 32 est percé, sur sa face postérieure 44, de pas de vis 56 qui sont destinés à recevoir les vis 37 pour la fixation des deux capuchons l'un à l'autre.

Lorsque la serrure est montée sur une porte 20, les deux capuchons sont fixés l'un à l'autre, dans une position dans laquelle ils sont tous les deux emboîtés autour d'une partie terminale du cylindre. La fixation est réalisée au moyen des vis 37 qui s'étendent, depuis le côté intérieur à la salle, à travers les orifices 36 du capuchon intérieur 31, puis à travers les trous 26 et 23 respectifs des montants 18 et 16, jusqu'aux pas de vis 56 du capuchon extérieur 32. Elles viennent en prise dans ces derniers, assurant ainsi un blocage de l'ensemble autour du cylindre. La tête des vis se trouvant du côté intérieur de la salle, ces dernières ne peuvent pas être atteintes et dévissées depuis l'extérieur de la salle. Cette caractéristique confère un degré de sécurité supplémentaire à l'ensemble.

La description qui précède explique clairement comment l'invention permet d'atteindre les objectifs qu'elle s'est fixés. En particulier, elle fournit une serrure qui présente un haut degré de sécurité et qui est livrée dans une configuration déjà préinstallée qui la vend facile et rapide à monter sur la porte.

## Revendications

1. Serrure de sécurité comportant un boîtier fixe de ladite serrure, un cylindre (1) de logement d'un mécanisme de commande de verrouillage présentant une extension radiale (3) s'étendant sur sa longueur pour son montage dans ledit boîtier fixe de ladite serrure, et un étrier (9) de fixation dudit cylindre (1) comprenant une goupille (12) ledit boîtier fixe comprenant et étant délimité par deux montants extrêmes (16, 17), dont un montant interne (16) destiné à être appliqué contre une face d'une porte (20) et un montant externe (17) dissimulant l'intérieur de ladite serrure, ledit boîtier comportant en outre un montant intermédiaire (18) qui est disposé entre les montants extrêmes (16) et (17) et qui permet la fixation dudit étrier (9) de fixation dudit cylindre (1) longitudinalement dans ladite serrure, ledit étrier (9) présentant un profil s'emboîtant par dessus ladite extension radiale (3) dudit cylindre (1) et se fixant solidaire de ce dernier en une position longitudinale prédéterminée, au moyen de ladite goupille s'engageant en direction transversale, ledit étrier (9) comportant des pattes (14) de fixation s'étendant latéralement de part et d'autre du profil dudit étrier (9) pour être en appui longitudinalement sur ledit montant intermédiaire (18) et fixées audit montant intermédiaire (18) par vissage, dans une position où ledit étrier (9) est situé entre ledit montant de fixation (18) et ledit montant interne (16), ladite serrure de sécurité comportant en outre un premier capuchon de protection (31) et un second capuchon de protection (32) qui s'emboîtent respectivement autour des parties terminales dudit cylindre (1), lesdits capuchons présentant chacun une fenêtre (35, 45) d'accès à une face terminale dudit cylindre (1) et se fixant l'un à l'autre dans cette position, indépendamment des moyens de fixation de l'étrier sur le cylindre et sur le montant intermédiaire, ledit premier capuchon (31) étant adapté à traverser le montant externe (17), par un orifice (30) dudit montant externe (17), pour arriver en butée contre ledit montant intermédiaire (18), en recouvrant lesdites pattes (14) de l'étrier (9).

2. Serrure selon la revendication 1, **caractérisée en ce que** ledit étrier (9) occupe toute la hauteur de ladite extension radiale (3), et **en ce que** sa face supérieure est creusée d'encoches (13) laissant passer un panneton rotatif (7) de transmission de la commande de verrouillage porté par ledit cylindre (1).

3. Serrure selon la revendication 1 ou 2, **caractérisée en ce que** lesdits deux capuchons (31, 32) se fixent l'un à l'autre en encadrant ledit cylindre (1) et ledit étrier (9) au moyen de vis (37) s'insérant dans des orifices (36) ménagés dans ledit premier capuchon (31) et venant se visser dans des orifices (56) dans ledit second capuchon (32), lesdites vis se vissant à travers des trous (23, 26) prévus à cet effet dans ledit montant interne (16) et ledit montant de fixation (18).

4. Serrure selon l'une quelconque des revendications 1 à 3, **caractérisée en ce que** ledit second capuchon (32) est associé à une pastille (52) se disposant en libre rotation contre ladite fenêtre (45) d'accès à une face terminale dudit cylindre (1), entre ladite fenêtre (45) et ledit cylindre (1), et présentant une fente (53) pour l'accès d'une clé audit mécanisme de verrouillage, si bien que ladite serrure est protégée contre le perçage à cet endroit.

5. Serrure selon l'une quelconque des revendications 1 à 4, **caractérisée en ce que** ledit second capuchon (32) est associé à une gaine de renfort (54) enveloppant la partie terminale d'une partie supérieure (2) dudit cylindre (1) insérée à l'intérieur dudit second capuchon (32).

6. Serrure selon l'une quelconque des revendications 1 à 5, **caractérisée en ce que** ledit second capuchon (32) présente sur son bord opposé à ladite fenêtre (45) d'accès audit cylindre (1) une collerette (51) plus épaisse rendant plus difficile son arrachage lorsque ladite serrure est installée sur une porte (20).

7. Serrure selon l'une quelconque des revendications 1 à 6, **caractérisée en ce que** ledit premier capuchon (31) et ledit second capuchon (32) sont associés chacun à un cache (39, 47) recouvrant sa face (34, 46) portant ladite fenêtre (45) d'accès audit cylindre (1), à l'exception de ladite fenêtre (45), ledit cache (39, 47) se fixant notamment autour dudit capuchon correspondant (31, 32) par clipsage sur un jonc annulaire (40, 49) s'engageant dans une gorge (41, 50) creusée à cet effet en surface périphérique dudit capuchon (31, 32).

8. Serrure selon l'une quelconque des revendications 1 à 7, **caractérisée en ce que** ledit montant externe (17) est livré en deux parties (27, 28), permettant un transport et un passage aisé de ladite serrure démontée dans les lieux de faible place, ces deux parties se rejoignant de préférence à un emplacement de montage d'une poignée d'ouverture et de fermeture d'une porte (20).

9. Serrure selon l'une quelconque des revendications 1 à 8, **caractérisée en ce que** le premier capuchon de protection (31) se présente sous forme d'une pièce creuse ménageant d'une part une cavité interne (42) pour la réception du cylindre (1) et qui se termine par ladite fenêtre d'accès (35), et d'autre part une cavité (43) de réception des pattes (14) de l'étrier (9), qui présente une profondeur sensiblement égale à l'épaisseur desdites pattes.

10. Porte de fermeture d'une salle équipée d'une serrure de sécurité selon l'une quelconque des revendications 1 à 9, dans laquelle ledit boîtier fixe est disposé sur une face (19) de ladite porte (20) intérieure à ladite salle, et en ce que ledit premier capuchon (31) est situé du côté de ladite porte (20) intérieur à ladite salle, et ledit second capuchon (32) traverse l'épaisseur de ladite porte (20) pour venir déboucher du côté de ladite porte (20) extérieur à ladite salle.

11. Porte de fermeture d'une salle équipée d'une serrure de sécurité selon l'une quelconque des revendications 1 à 10, dans laquelle les éléments de ladite serrure sont disposés dans une rainure prévue à cet effet dans l'épaisseur de ladite porte, sur une face de ladite porte intérieure à ladite salle.

## Patentansprüche

1. Sicherheitsschloss, umfassend ein festes Gehäuse des Schlosses, einen Zylinder (1) zur Aufnahme eines Verriegelungssteuermechanismus, der eine radiale Verlängerung (3) aufweist, die auf seiner Länge verläuft, um in das feste Gehäuse des Schlosses eingebaut zu werden, und einen Bügel (9) zur Befestigung des Zylinders (1), der einen Stift (12) aufweist, wobei das feste Gehäuse zwei Endplatten (16, 17) aufweist, von welchen es begrenzt wird, davon eine innere Platte (16), die dazu bestimmt ist, gegen eine Seite einer Tür (20) angelegt zu werden, und eine äußere Platte (17), die das Innere des Schlosses verdeckt, wobei das Gehäuse außerdem eine Zwischenplatte (18) aufweist, die zwischen den Endplatten (16) und (17) angeordnet ist und die Befestigung des Bügels (9) zur Befestigung des Zylinders (1) in der Längsrichtung in diesem Schloss ermöglicht, wobei der Bügel (9) ein Profil aufweist, das auf die radiale Verlängerung (3) des Zylinders (1) passt und mit diesem mithilfe des in der Querrichtung eingreifenden Stifts in einer vorbestimmten Längsposition befestigt ist, wobei der Bügel (9) Halterungen (14) aufweist, die von.beiden Seiten des Profils des Bügels (9) seitlich verlaufen, um auf der Zwischenplatte (18) in der Längsrichtung aufzuliegen und in einer Position, in der der Bügel (9) zwischen der Befestigungsplatte (18) und der inneren Platte (16) liegt, durch Verschrauben an diese Zwischenplatte (18) befestigt zu werden, wobei dieses Sicherheitsschloss außerdem eine erste Schutzkappe (31) und eine zweite Schutzkappe (32) aufweist, die jeweils die Endteile des Zylinders (1) umgreifen, wobei diese Kappen jeweils ein Zugangsfenster (35, 45) zu einer Endseite des Zylinders (1) aufweisen und in dieser Position unabhängig von den Befestigungsmitteln des Bügels am Zylinder und an der Zwischenplatte aneinander befestigt sind, wobei die erste Kappe (31) geeignet ist, die äußere Platte (17) durch eine Öffnung (30) der äußeren Platte (17) zu durchqueren, um gegen die Zwischenplatte (18) in Anschlag zu kommen und dabei die Halterungen (14) des Bügels (9) zu bedecken.

2. Schloss nach Anspruch 1, **dadurch gekennzeichnet, dass** der Bügel (9) die gesamte Höhe der radialen Verlängerung (3) einnimmt, und dass seine Oberseite mit Einkerbungen (13) versehen ist, die den Durchgang eines drehbaren Antriebsbarts (7) der vom Zylinder (1) getragenen Verriegelungssteuerung ermöglichen.

3. Schloss nach Anspruch 1 oder 2, **dadurch gekennzeichnet, dass** die zwei Kappen (31, 32) aneinander befestigt sind, wobei sie den Zylinder (1) und den Bügel (9) mit Schrauben (37) umgeben, die in Öffnungen (36) eingeführt sind, die in der ersten Kappe (31) ausgespart sind, und in Öffnungen (56) in der zweiten Kappe (32) geschraubt sind, wobei diese Schrauben durch Löcher (23, 26) geschraubt sind, die in der inneren Platte (16) und in der Befestigungsplatte (18) zu diesem Zweck vorgesehen sind.

4. Schloss nach einem der Ansprüche 1 bis 3, **dadurch gekennzeichnet, dass** die zweite Kappe (32) eine Scheibe aufweist (52), die frei drehbar gegen das Zugangsfenster (45) zu einer Endseite des Zylinders (1) zwischen diesem Fenster (45) und dem Zylinder (1) angeordnet ist und einen Schlitz (53) für den Zugang eines Schlüssels zum Verriegelungsmechanismus aufweist, sodass das Schloss an dieser Stelle gegen Aufbohren geschützt ist.

5. Schloss nach einem der Ansprüche 1 bis 4, **dadurch gekennzeichnet, dass** die zweite Kappe (32) eine Verstärkungshülse (54) aufweist, die den Endabschnitt eines Oberteils (2) des Zylinders (1) umgibt und in das Innere der zweiten Kappe (32) eingeführt ist.

6. Schloss nach einem der Ansprüche 1 bis 5, **dadurch gekennzeichnet, dass** die zweite Kappe (32) an ihrem Rand, der dem Zugangsfenster (45) zum Zylinder (1) entgegengesetzt ist, einen dickeren Bund (51) aufweist, der ihren Ausriss erschwert, wenn das Schloss an eine Tür (20) installiert ist.

7. Schloss nach einem der Ansprüche 1 bis 6, **dadurch gekennzeichnet, dass** die erste Kappe (31) und die zweite Kappe (32) jeweils eine Abdeckung (39, 47) aufweisen, die deren Seite (34, 46), die das Zugangsfenster (45) zum Zylinder (1) trägt, mit Ausnahme dieses Fensters (45) abdeckt, wobei diese Abdeckung (39, 47) insbesondere durch Aufclipsen eines Rings (40, 49), der in eine Nut (41, 50) eingreift, die zu diesem Zweck in der Umfangsfläche der Kappe (31, 32) ausgespart ist, um die entsprechende Kappe (31, 32) herum befestigt ist.

8. Schloss nach einem der Ansprüche 1 bis 7, **dadurch gekennzeichnet, dass** die äußere Platte (17) in zwei Teilen geliefert (27, 28) wird, was in Räumen mit wenig Platz einen einfachen Transport und ein einfaches Durchführen des ausgebauten Schlosses ermöglicht, wobei diese zwei Teile sich bevorzugt an einer Montagestelle eines Griffs zum Öffnen und Schließen einer Tür (20) vereinen.

9. Schloss nach einem der Ansprüche 1 bis 8, **dadurch gekennzeichnet, dass** die erste Schutzkappe (31) die Form eines Hohlteils aufweist, in welchem einerseits ein innerer Hohlraum (42) zur Aufnahme des Zylinders (1) ausgespart ist, und der durch das Zugangsfenster (35) abgeschlossen wird, und andrerseits ein Hohlraum (43) zur Aufnahme der Halterungen (14) des Bügels (9), der eine Tiefe aufweist, die im Wesentlichen der Dicke dieser Halterungen entspricht.

10. Tür zum Verschließen eines Raums, die mit einem Sicherheitsschloss nach einem der Ansprüche 1 bis 9 ausgerüstet ist, wobei das feste Gehäuse auf einer innerhalb des Raums liegenden Seite (19) der Tür (20) angeordnet ist, und wobei die erste Kappe (31) auf einer innerhalb des Raums liegenden Seite der Tür (20) angeordnet ist, und die zweite Kappe (32) die Dicke der Tür (20) durchquert, um auf der außerhalb des Raums liegenden Seite der Tür (20) auszutreten.

11. Tür zum Verschließen eines Raums, die mit einem Sicherheitsschloss nach einem der Ansprüche 1 bis 10 ausgerüstet ist, wobei die Elemente dieses Schlosses in einer Nut angeordnet sind, die zu diesem Zweck auf einer innerhalb des Raums liegenden Seite der Tür in der Dicke der Tür vorgesehen ist.

## Claims

1. Security lock comprising a fixed casing for the said lock, a cylinder (1) for housing a mechanism for controlling locking having a radial extension (3) extending over its length for mounting it within the said fixed casing of the said lock, and a stirrup (9) for fixing the said cylinder (1) comprising a pin (12), the said fixed casing comprising, and being delimited by, two end uprights (16, 17) including an internal upright (16) which is intended to be set against one face of a door (20), and an external upright (17) which conceals the interior of the said lock, the said casing further comprising an intermediate upright (18) which is disposed between the end uprights (16) and (17) and which permits the fixing of the said stirrup (9) for fixing the said cylinder (1) longitudinally within the said lock, the said stirrup (9) having a profile which fits over the said radial extension (3) of the said cylinder (1) and is fixed integrally with the latter in a predetermined longitudinal position by means of the said pin which is inserted in the transverse direction, the said stirrup .(9) comprising fixing brackets (14) which extend laterally on either side of the profile of the said stirrup (9) so as to rest longitudinally on the said intermediate upright (18) and are fixed to the said intermediate upright (18) by screwing in a position in which the said stirrup (9) is situated between the said fixing upright (18) and the said internal upright (16), the said security lock further comprising a first protective cap (31) and a second protective cap (32) which fit round the terminal parts of the said cylinder (1) respectively, the said caps each having an aperture (35, 45) for access to a terminal face of the said cylinder (1) and being fixed to one another in this position, independently of the means for fixing the stirrup onto the cylinder and onto the intermediate upright, the said first cap (31) being adapted to pass through the external upright (17), through an orifice (30) in the said external upright (17), in order to come into abutment against the said intermediate upright (18) while covering the said brackets (14) of the stirrup (9).

2. Lock according to Claim 1, **characterised in that** the said stirrup (9) takes up the entire height of the said radial extension (3), and **in that** its upper face is hollowed out by slots (13) which allow the passage of a rotary bit (7) for transmitting the locking command, which bit is carried by the said cylinder (1).

3. Lock according to Claim 1 or 2, **characterised in that** the said two caps (31, 32) are fixed to one another, while framing the said cylinder (1) and the said stirrup (9), by means of screws (37) which are inserted in orifices (36) arranged in the said first cap (31) and are screwed into orifices (56) in the said second cap (32), the said screws being screwed through holes (23, 26) provided for that purpose in the said internal upright (16) and the said fixing upright (18).

4. Lock according to any of Claims 1 to 3, **characterised in that** the said second cap (32) is associated with a disc (52) which is disposed in a freely rotating manner against the said aperture (45) for access to a terminal face of the said cylinder (1), between the said aperture (45) and the said cylinder (1), and has a slot (53) providing access for a key to the said locking mechanism, with the result that the said lock is protected against drilling at this point.

5. Lock according to any of Claims 1 to 4, **characterised in that** the said second cap (32) is associated with a reinforcing sheath (54) enveloping the terminal part of an upper part (2) of the said cylinder (1), which is inserted inside the said second cap (32).

6. Lock according to any of Claims 1 to 5, **characterised in that** the said second cap (32) has, on its edge opposite the said aperture (45) for access to the said cylinder (1), a thicker flange (51) which makes it more difficult to tear it off when the said lock is installed on a door (20).

7. Lock according to any of Claims 1 to 6, **characterised in that** the said first cap (31) and the said second cap (32) are each associated with a mask (39, 47) which covers its face (34, 46) that carries the said aperture (45) for access to the said cylinder (1), with the exception of the said aperture (45), the said mask (39, 47) being fixed, in particular, around the said corresponding cap (31, 32) by clipping onto an annular ring (40, 49) which fits into a channel (41, 50) hollowed out for that purpose in the peripheral surface of the said cap (31, 32).

8. Lock according to any of Claims 1 to 7, **characterised in that** the said external upright (17) is supplied in two parts (27, 28), allowing easy passing-through and transport of the disassembled lock in places where there is little space, these two parts preferably being joined together again at a site for fitting a handle for opening and closing a door (20).

9. Lock according to any of Claims 1 to 8, **characterised in that** the first protective cap (31) is in the form of a hollow piece providing, on the one hand, an internal cavity (42) for receiving the cylinder (1), which cavity is terminated by the said access aperture (35) and, on the other hand, a cavity (43) for receiving the brackets (14) of the stirrup (9), which cavity has a depth which is substantially equal to the thickness of the said brackets.

10. Door for closing a room, which door is equipped with a security lock according to any of Claims 1 to 9, in which the said fixed casing is disposed on a face (19) of the said door (20) which is inside the said room, and in that the said first cap (31) is situated on that side of the said door (20) which is inside the said room, and the said second cap (32) passes through the thickness of the said door (20) so as to emerge on that side of the said door (20) which is outside the said room.

11. Door for closing a room, which door is equipped with a security lock according to any of Claims 1 to 10, in which the elements of the said lock are disposed in a groove provided for that purpose within the thickness of the said door, on a face of the said door which is inside the said room.
